# EUROPÄISCHE PATENTANMELDUNG

(11) **EP 2 353 461 A1**
(43) Veröffentlichungstag der Anmeldung: **10.08.2011**
(21) Anmeldenummer: 11000807.5
(22) Anmeldetag: 02.02.2011
(51) Int. Cl.: A47G 19/22, G04F 1/00

(54) **Trinkbehältnis**

(30) Priorität: 04.02.2010 DE 202010002481 U
(71) Anmelder: Burger, Volker, 78576 Emmingen-Liptingen (DE)
(72) Erfinder: Burger, Volker, 78576 Emmingen-Liptingen (DE)
(74) Vertreter: Wagner, Kilian

(57) **Zusammenfassung**

Die Erfindung betrifft ein Trinkbehältnis für trinkbare Fluide, wie Suppen oder Getränke, vorzugsweise Heißgetränke wie Tees. Erfindungsgemäß ist vorgesehen, dass das Trinkbehältnis (1) eine Zeitmesseinrichtung mit Signalisierungsmitteln (6) zur Signalisierung des Ablaufs einer vorgegebenen und/oder vorgebbaren Zeitspanne umfasst.

## Beschreibung

Die Erfindung betrifft ein Trinkbehältnis, insbesondere eine Tasse oder einen Becher, für trinkbare Fluide, wie Suppen oder Getränke, vorzugsweise Heißgetränke wie Tees. Ferner betrifft die Erfindung ein System, umfassend ein derartiges Trinkbehältnis.

Bekannt sind Teetassen in vielerlei Ausführungsvarianten und aus unterschiedlichsten Materialien, wie z. B. aus keramischen Materialien. Teetrinkern ist bekannt, dass die Ziehzeit einen wesentlichen Einfluss auf den Geschmack und die Wirkung des Tees hat. Die Ziehzeit ist die Zeit, die die Teeblätter im heißen Wasser verbleiben. Sie lässt sich nicht einheitlich angeben und liegt sortenabhängig in einem Bereich zwischen 20s und 10min. Je nach Dauer wirkt der Tee unterschiedlich stark anregend. Dabei geht in den ersten zwei bis drei Minuten vor allem das Koffein in Lösung und sorgt für den bekannten anregenden Effekt. Die im Teeblatt enthaltenen Koffeine lösen sich langsamer im Wasser und wandeln dabei das Koffein in eine wasserunlösliche Form um. Je länger der Tee also zieht, umso geringer wird der Anteil an physiologisch nutzbarem Koffein.

Um die gewünschte Ziehzeit (Zeitspanne) zu bestimmen, werden von Teetrinkern auch als Eieruhr, Küchenwecker, Küchenuhr, Signaluhr oder Kurzzeitwecker bekannte, separate Zeitmesseinrichtungen eingesetzt, die üblicherweise ihren Platz in der Küche haben. Dies führt häufig dazu, dass die Ziehzeit in der Küche abgewartet wird, bevor der eigentliche Teekonsumierplatz aufgesucht wird.

Die zuvor beschriebene Problematik gibt es jedoch nicht nur bei der Zubereitung von Tees, sondern beispielsweise auch bei der Zubereitung von Fertigsuppen, also überall dort wo ein trinkbares Lebensmittel, wie beispielsweise eine Suppe oder ein Getränk eine gewisse Zeitspanne, insbesondere Ziehzeit, bis zu dessen Fertigstellung benötigt.

Ausgehend von dem vorgenannten Stand der Technik liegt der Erfindung die Aufgabe zugrunde, ein Trinkbehältnis anzugeben, mit dem eine komfortable Fluidbereitung, insbesondere Tee- oder Suppenbereitung ermöglicht wird. Ferner besteht die Aufgabe darin, ein entsprechend optimiertes System, umfassend ein Trinkbehältnis, insbesondere eine Tasse oder einen Becher anzugeben.

Diese Aufgabe wird bei einem gattungsgemäßen Trinkbehältnis dadurch gelöst, dass das Trinkbehältnis eine Zeitmesseinrichtung mit Signalisierungsmitteln zur Signalisierung des Ablaufs einer vorgegebenen und/oder vorgebbaren Zeitspanne umfasst.

Bei einem gattungsgemäßen System wird die Aufgabe durch das Vorsehen einer lösbar an der Tasse festlegbaren Zeitmesseinrichtung zum Bestimmen einer vorgebbaren und/oder vorgegebenen Zeitspanne gelöst.

Vorteilhafte Weiterbildungen der Erfindung sind in den Unteransprüchen angegeben. In den Rahmen der Erfindung fallen sämtliche Kombinationen aus zumindest zwei von in der Beschreibung, den Ansprüchen und/oder den Figuren offenbarten Merkmale. Zur Vermeindung von Wiederholungen sollen vorrichtungsgemäß offenbarte Merkmale als verfahrensgemäß offenbart gelten und beanspruchbar sein. Ebenso sollen verfahrensgemäß offenbarte Merkmale als vorrichtungsgemäß offenbart gelten und beanspruchbar sein.

Der Erfindung liegt der Gedanke zugrunde, das Trinkbehältnis mit einer Zeitmesseinrichtung auszustatten, die alternativ dauerhaft fest mit dem Trinkbehältnis, vorzugsweise einer Umfangswand und/oder an einem Henkel des Trinkbehältnisses verbunden sein kann oder lösbar an dem Trinkbehältnis, vorzugsweise an der Umfangswand, ganz besonders bevorzugt an einer bestimmten Umfangswandposition festlegbar ist. Die Zeitmesseinrichtung kann also unmittelbar am Trinkbehältnis manuell oder automatisch gestartet werden und signalisiert über geeignete, beispielsweise optische, akustische, oder Vibrationen erzeugende Signalisierungsmittel, wenn die eingestellte oder vorgegebene Zeitspanne, beispielsweise eine Ziehzeit für Tee abgelaufen ist. Der Benutzer muss also nicht wie bisher eine von einem Trinkbehältnis separate Zeitmesseinrichtung betätigen und entweder mit dem Trinkbehältnis innerhalb der Signalisierungsreichweite verbleiben oder alternativ die Zeitmesseinrichtung separat in der zweiten Hand zu dem gewünschten Konsumierort transportieren, sondern kann bequem lediglich durch Transportieren des Trinkbehältnisses die dem Trinkbehältnis integrale Zeitmesseinrichtung mitnehmen.

Im Falle der vollständig oder abschnittsweisen Ausbildung des, vorzugsweise eine geschlossene Umfangswand und einen Boden aufweisenden Trinkbehältnisses aus Kunststoff ist es möglich die Zeitmesseinrichtung durch teilweise Umspritzen dauerhaft zu fixieren. Unabhängig von der Materialwahl des Trinkbehältnisses ist es möglich, die Zeitmesseinrichtung durch die Verwendung von Klebstoff dauerhaft mit dem Trinkbehältnis zu verbinden. Besonders bevorzugt ist es, wenn die Zeitmesseinrichtung jedoch nicht dauerhaft, d.h. unlösbar, sondern lösbar am Trinkbehältnis festlegbar ist, beispielsweise durch den Einsatz geeigneter wieder verwendbarer. d.h. ablösbarer Klebemittel, insbesondere Klebefolien oder durch das Vorsehen eines Klettverschlusses, eines Druckknopfes, einer Rastverbindung, etc. Gemäß einer ganz besonders bevorzugten Ausführungsvariante ist eine Fixierung der Zeitmesseinrichtung über Magnetkräfte realisiert, insbesondere durch den Einsatz mindestens eines Magneten, ganz besonders bevorzugt mindestens eines Permanentmagneten. Hierzu kann beispielsweise ferromagnetisches Material an dem Trinkbehältnis als Haftmittel vorgesehen werden, beispielsweise indem das ferromagnetische Material auf das Trinkbehältnis aufgeklebt, vom Trinkbehältnismaterial umspritzt oder in das Trinkbehältnismaterial eingearbeitet, d.h. von diesem umschlossen ist. Auch ist es denkbar, dass das Trinkbehältnis aus ferromagnetischem Material besteht. Gleichzeitig ist an der Zeitmesseinrichtung, vorzugsweise an deren Rückseite mindestens ein Magnet zum Zusammenwirken mit dem ferromagnetischen Material des Trinkbehältnisses vorgesehen. Selbstverständlich ist auch eine umgekehrte Anordnung möglich, d.h. ferromagnetisches Material ist an der Zeitmesseinrichtung und ein Magnet, vorzugsweise ein Permanentmagnet am Trinkbehältnis vorgesehen, vorzugsweise in das Trinkbehältnismaterial eingearbeitet, beispielsweise durch Umspritzen. Selbstverständlich ist es auch denkbar sowohl am Trinkbehältnis als auch an der Zeitmesseinrichtung einen Magneten, insbesondere einen Dauermagneten vorzusehen. Wesentlich ist, dass eine Fixiermöglichkeit auf Basis der Wirkung von Magnetkräften realisiert ist.

Auch ist es beispielsweise möglich, ferromagnetisches Material, beispielsweise ein Metallplättchen, insbesondere aus magnetischem Edelstahl, mittels eines, vorzugsweise spülmaschinenfesten, d.h. temperatur- und feuchtigkeitsbeständigen Klebstoffs, wie Silikon, an der Umfangswand des Trinkbehältnisses, vorzugsweise in einer, beispielsweise als Ausfräsung ausgebildeten, Vertiefung festzulegen. Grundsätzlich ist die Größe, die Form und die Position des ferromagnetischen Materials und/oder eines Magneten, insbesondere eines Permanentmagneten an dem Trinkbehältnis und/oder an der Zeitmesseinrichtung variabel.

Besonders zweckmäßig ist eine Ausführungsvariante, bei der in einer Umfangswand des Trinkbehältnisses eine, vorzugsweise wannenartige, Vertiefung vorgesehen ist, in der ferromagnetisches Material und/oder ein Dauermagnet angeordnet sind/ist um mit einem Magnet und/oder ferromagnetischem Material an der Zeitmesseinrichtung zusammenzuwirken.

Im Hinblick auf die konkrete Ausgestaltung der Zeitmesseinrichtung gibt es eine Vielzahl von Möglichkeiten. So kann diese beispielsweise mechanisch arbeitend, beispielsweise als Sanduhr ausgebildet sein. Auch ist es möglich, dass die Zeitmessung auf einer Farbänderung bei einer Temperatureinwirkung über eine gewisse Zeitspanne erfolgt. Die Zeitmesseinrichtung kann auch elektronisch arbeitend ausgebildet sein.

Auch im Hinblick auf die konkrete Ausgestaltung der Signalisierungsmittel zur Signalisierung des Zeitspannenablaufs, insbesondere des Ziehzeitablaufs gibt es unterschiedliche Möglichkeiten. So kann das Ablaufen der Zeitspanne beispielsweise optisch auf einem Display und/oder durch eine Farbveränderung, insbesondere durch Verwendung von thermochromem Material, angezeigt werden und/oder akustisch, beispielsweise durch einen Alarmton oder das Abspielen einer akustischen Textnachricht oder eines Liedes oder alternativ können die Signalisierungsmittel eine SMS und/oder eine MMS und/oder eine Email versendend ausgebildet sein. Gegebenfalls können hierzu geeignete Sendemittel, beispielsweise Funkmittel, beispielsweise zur Nutzung eines WLAN-Netzes vorgesehen werden.

Besonders bevorzugt ist eine Ausführungsvariante, bei der die Zeitmesseinrichtung, vorzugsweise auch die Signalisierungsmittel der Zeitmesseinrichtung mit elektrischer Energie betrieben werden können. Hierzu kann die Zeitmesseinrichtung beispielsweise mit einer, vorzugsweise auswechselbaren Batterie versehen sein.

Besonders bevorzugt ist es, wenn die elektrische Energie zum Betreiben der Zeitmesseinrichtung mit mindestens eines Thermoelementes, insbesondere eines Peltierelementes, erzeugt wird, und zwar bevorzugt durch Umwandeln von Wärmeenergie des trinkbaren Fluids in elektrische Energie. Besonders zweckmäßig ist es dabei, wenn die Zeitmesseinrichtung ohne Batterie auskommt, d.h. batterielos ausgebildet ist. Bei Bedarf kann zum Zwischenspeichern der von dem Peltierelement erzeugten elektrischen Energie ein elektrischer Energiespeicher, beispielsweise in der Form mindestens eines Kondensators vorgesehen werden.

In Weiterbildung der Erfindung ist mit Vorteil vorgesehen, dass die Zeitmesseinrichtung ein Display umfasst. Dieses dient bevorzugt zur Darstellung der bereits abgelaufenen und/oder der noch verbleibenden Zeit der Zeitspanne. Zusätzlich oder alternativ kann das Display der Zeitmesseinrichtung zur Darstellung von Bildern, Texten, Filmen und/oder Werbung ausgebildet sein. Bevorzugt ist das Display zu diesem Zweck mit einer entsprechenden Steuereinrichtung verbunden, die die Wiedergabe entsprechender Bildinhalte auf dem Display steuert. Beispielsweise kann auf dem Display Werbung eines Fluidherstellers, beispielsweise eines Teeherstellers eingeblendet werden. Besonders zweckmäßig ist es, wenn das Display mit elektrischer Energie eines zuvor erwähnten Peltierelements betreibbar ist. Die Bilddaten können auf einem integralen Speicher abgelegt sein und/oder über Funk empfangen werden.

Die Erfindung führt auch auf ein System, umfassend ein Trinkbehältnis für trinkbare Fluide, wie Suppen oder Getränke, insbesondere Heißgetränke wie Tees. Das System umfasst erfindungsgemäß eine Zeitmesseinrichtung mit Signalisierungsmitteln zur Signalisierung des Ablaufs einer vorgegebenen und/oder vorgebbaren Zeitspanne (insbesondere Ziehzeit).

Weitere Vorteile, Merkmale und Einzelheiten der Erfindung ergeben sich aus der nachfolgenden Beschreibung bevorzugter Ausführungsbeispiele sowie anhand der Zeichnungen.

Diese zeigen in:
- Fig. 1:: ein als Tasse mit Griff bzw. Henkel ausgebildetes Trinkbehältnis umfassend eine an einer Umfangswand, vorzugsweise lösbar, festgelegte Zeitmesseinrichtung mit Display,
- Fig. 2:: einen Ausschnitt einer Umfangswand eines Trinkbehältnisses, bei welchem in der Umfangswand eine als Ausfräsung ausgebildete Aussparung vorgesehen ist, in der ein ferromagnetisches Metallplättchen oder ein plättchenförmiger Dauermagnet festgelegt ist,
- Fig. 3:: eine Seitenansicht einer Zeitmesseinrichtung, die zum Zusammenwirken mit dem in Fig. 2 gezeigten Trinkbehältnisausschnitt ausgebildet ist,

- Fig. 4:: eine Explosionsdarstellung eines Ausschnitts eines Trinkbehältnisses, und
- Fig. 5:: die Zeitmesseinrichtung gemäß Fig. 1 in Alleinstellung.

In den Figuren sind gleiche Elemente und Elemente mit der gleichen Funktion mit den gleichen Bezugszeichen gekennzeichnet.

In Fig. 1 ist ein als Tasse ausgebildetes Trinkbehältnis 1 gezeigt. Dieses umfasst eine in dem gezeigten Ausführungsbeispiel hohlzylindrisch konturierte Umfangswand 2 sowie einen orthogonal dazu verlaufenden, das Trinkbehältnis 1 unten abschließenden Boden 3. Ferner umfasst das Trinkbehältnis 1 einen Henkel 4 (alternativ henkelfrei) zum erleichterten Greifen.

Das Trinkbehältnis 1 ist ausgebildet zur Aufnahme von Fluiden, insbesondere von trinkbaren Heißfluiden wie Tees oder Suppen.

Das Trinkbehältnis 1 kann beispielsweise vollständig aus Metall ausgebildet sein, wobei es bevorzugt ist, dass die Umfangswand 2 und der Boden 3 aus einem Nichtmetall-Material, vorzugsweise aus Kunststoff oder einem Keramikwerkstoff ausgebildet sind.

Aus Fig. 1 ergibt sich, dass an der Umfangswand 2 entweder unlösbar oder bevorzugt lösbar eine Zeitmesseinrichtung 5 festgelegt ist. Diese umfasst Signalisierungsmittel 6, hier in Form eines Displays 7 zur Signalisierung des Ablaufs einer vorgebbaren und/oder vorgegebenen Zeitspanne. In dem gezeigten Ausführungsbeispiel wird das Ablaufen der Zeitspanne durch die Anzeige 00:00 signalisiert. Zusätzlich oder alternativ können die Signalisierungsmittel 6 einen Lautsprecher zur Ausgabe eines akustischen Signals umfassen. Zusätzlich oder alternativ kann der Ablauf der Zeitspanne auch durch ein, beispielsweise mittels einer Blinkdiode realisierten Blinklichtes signalisiert werden. Auch können die Signalisierungsmittel Vibrationen auslösend ausgebildet sein. In dem gezeigten Ausführungsbeispiel arbeitet die Zeitmesseinrichtung 5 elektrisch, d.h. benötigt elektrische Energie. Diese wird von einem nicht dargestellten Peltierelement bezogen, welches die Wärmeenergie des eingefüllten Fluids in elektrische Energie umwandelt und gegebenenfalls zwischenspeichert, beispielsweise in einem ebenfalls nicht dargestellten Kondensator. Gemäß einer alternativen Ausführungsvariante ist zur Energieversorgung eine Batterie, insbesondere ein Akkumulator vorgesehen.

In dem gezeigten Ausführungsbeispiel ist die als Timer ausgebildete Zeitmesseinrichtung 5 mit einem Start-Druckschalter 8 ausgestattet, um die über einen (Minuten-) Druckschalter 9 eingestellte, d.h. vorgegebene Zeitspanne zu starten. Ein Reset, d.h. eine Rückstellung ist durch ein gleichzeitiges Betätigen der beiden Druckschalter 8, 9 möglich. Zusätzlich oder alternativ kann als gleichzeitige Display- und Eingabefunktion ein Touchscreen vorgesehen werden.

Fig. 2 zeigt einen Ausschnitt des Trinkbehältnisses 1 in einer vergrößerten Detaildarstellung einer wannenartigen Aussparung 10 in der Umfangwand 2. Diese kennzeichnet die Befestigungsposition für die Zeitmesseinrichtung 5 - diese ist nicht an einer beliebigen Stelle sondern lediglich in der Aussparung 10, d.h. der in Fig. 2 gezeigten Position lösbar mit dem Trinkbehältnis 1 verbindbar.

In der Aussparung 10, d.h. an der Umfangswand 2 ist ein als Plättchen ausgebildetes ferromagnetisches Material 11 festgelegt, beispielsweise über einen Silikonschicht festgeklebt. Zusätzlich oder alternativ kann an der Umfangswand 2 ein Magnet, insbesondere ein Permanentmagnet festgelegt sein. Auch ist es denkbar, dass das ferromagnetische Material 11 und/oder ein Permanentmagnet in die Umfangswand integriert sind, vorzugsweise derart, dass das ferromagnetische Material bzw. der Permanentmagnet von außen nicht sichtbar sind/ist.

In dem gezeigten Ausführungsbeispiel befindet sich das ferromagnetische Material 11 in einem unteren Bereich der Aussparung 10. Ein oberer Bereich der Aussparung 10 bleibt frei. Alternativ zu einer Aussparung 10 kann auch eine Abflachung vorgesehen werden, um eine ebene Anlagefläche für ein ferromagnetisches Plättchen oder einen Permanentmagnet bereitzustellen.

Fig. 3 zeigt eine Zeitmesseinrichtung 5, die zum Zusammenwirken mit der in Fig. 2 gezeigten Befestigungsposition ausgebildet ist. Die Zeitmesseinrichtung 5 umfasst rückwärtig einen vorzugsweise als Permanentmagnet ausgebildeten Magnet 12. Zusätzlich oder alternativ - in Abhängigkeit der Ausgestaltung des Trinkbehältnisses 1 bzw. der Befestigungsmittel des Trinkbehältnisses 1 kann an der Zeitmesseinrichtung 5 ferromagnetisches Material zum Zusammenwirken mit einem Magnet des Trinkbehältnisses 1 vorgesehen werden. Der Magnet 12 dient zum lösbaren Festlegen der Zeitmesseinrichtung 5 am Trinkbehältnis 1. Die Aussparung 10 ist so dimensioniert, dass diese zumindest näherungsweise vollständig von der Zeitmesseinrichtung 5 abgedeckt ist, wenn diese an dem in dem gezeigten Ausführungsbeispiel keramischen oder aus Kunststoff ausgebildeten Trinkbehältnis 1 festgelegt ist.

Fig. 4 zeigt einen in Fig. 2 dargestellten Ausschnitt des Trinkbehältnisses 1 in einer Explosionsdarstellung. Zu erkennen ist eine aus Silikonmaterial ausgebildete Klebstoffschicht 13 auf der Umfangwand 2, hier innerhalb der Aussparung 10, wobei das ferromagnetische Material 11 (zusätzlich oder alternativ ein Permanentmagnet) mit Hilfe der Klebstoffschicht 13 dauerhaft mit dem Trinkbehältnis 1 verbunden ist und somit mit diesem eine Einheit bildet.

Fig. 5 zeigt die Zeitmesseinrichtung 5 in einer vergrößerten Darstellung. Die Zeitmesseinrichtung 5 bildet mit einem Trinkbehältnis 1 eine Funktionseinheit, da die Zeitmesseinrichtung 5, beispielsweise über Magnetkräfte, etc. lösbar an dem Trinkbehältnis 1 lösbar festlegbar ist. Der Aufbau der Zeitmesseinrichtung 5 entspricht der Darstellung gemäß Fig. 1, wobei ausdrücklich darauf hingewiesen wird, dass auch alternativ ausgestaltete Zeitmesseinrichtungen 5 realisierbar sind, die nicht zwingend elektrisch betreibbar sein müssen.

### Bezugszeichen

- 1: Trinkgefäß
- 2: Umfangswand
- 3: Boden
- 4: Henkel
- 5: Zeitmesseinrichtung
- 6: Signalisierungsmittel
- 7: Display
- 8: Start-Druckschalter
- 9: Minutendruckschalter
- 10: Aussparung
- 11: ferromagnetisches Material
- 12: Magnet
- 13: Klebstoffschicht

## Patentansprüche

**1.** Trinkbehältnis für trinkbare Fluide, wie Suppen oder Getränke, vorzugsweise Heißgetränke wie Tees,
**dadurch gekennzeichnet,**
**dass** das Trinkbehältnis (1) eine Zeitmesseinrichtung mit Signalisierungsmittein (6) zur Signalisierung des Ablaufs einer vorgegebenen und/oder vorgebbaren Zeitspanne umfasst.

**2.** Trinkbehältnis nach Anspruch 1,
**dadurch gekennzeichnet,**
**dass** die Zeitmesseinrichtung (5) lösbar an dem Trinkbehältnis (1), insbesondere einer Umfangswand (2) oder an einem Henkel (4), vorzugsweise mittels Magnetkraft festlegbar ist.

**3.** Trinkbehältnis nach einem der Ansprüche 1 oder 2,
**dadurch gekennzeichnet,**
**dass** in einer Umfangswand (2) des Trinkbehältnisses (1) eine, vorzugsweise wannenartige, Vertiefung, oder Abflachung zur Aufnahme der Zeitmesseinrichtung (5) vorgesehen ist.

**5.** Trinkbehältnis nach einem der vorhergehenden Ansprüche,
**dadurch gekennzeichnet,**
**dass** die Zeitmesseinrichtung (5) die Zeitspanne mechanisch, chemisch oder elektrisch bestimmend und/oder signalisierend ausgebildet ist.

**4.** Trinkbehältnis nach einem der vorhergehenden Ansprüche,
**dadurch gekennzeichnet,**
**dass** die Signalisierungsmittel (6) den Zeitspannenablauf optische und/oder akustisch und/oder elektronisch, insbesondere durch Versenden einer SMS, einer MMS oder einer Email, und/oder durch Erzeugen von Vibrationen signalisierend ausgebildet sind.

**5.** Trinkbehältnis nach einer der vorhergehenden Ansprüche
**dadurch gekennzeichnet,**
**dass** die Zeitmesseinrichtung (5) elektrisch betrieben ist.

**6.** Trinkbehältnis nach Anspruch 5,
**dadurch gekennzeichnet,**
**dass** die Zeitmesseinrichtung (5) mindestens ein Thermoelement, insbesondere ein Peltierelement, zur Erzeugung elektrischer Energie, insbesondere zum Betreiben der Zeitmesseinrichtung, aus der Wärmeenergie des trinkbaren Fluids.

**7.** Trinkbehältnis nach Anspruch 6,
**dadurch gekennzeichnet,**
**dass** dem Peltierelement ein elektrischer Energiespeicher, insbesondere mindestens ein Kondensator zum Zwischenspeichern der von Peltierelement gewonnen elektrischen Energie umfasst.

**8.** Trinkbehältnis nach einem der vorhergehenden Ansprüche,
**dadurch gekennzeichnet,**
**dass** die Zeitmesseinrichtung (5) ein Display (7), insbesondere ein Flüssigkeitskristalldisplay, vorzugsweise zur Darstellung der bereits abgelaufenen und/oder der noch verbleibenden Zeit, umfasst.

**9.** Trinkbehältnis nach Anspruch 8,
**dadurch gekennzeichnet,**
**dass** mit dem Display (7) signalleitend eine Steuereinrichtung verbunden ist, die derart ausgebildet ist, dass auf dem Display (7) Bilder und/oder Texte und/oder Filme und/oder Werbung wiedergebbar sind/ist.

**10.** System, umfassend ein Trinkbehältnis (1) für trinkbare Fluide, wie Suppen oder Getränke, insbesondere Heißgetränke wie Tees, und eine lösbar an dieser, insbesondere über eine Magnetkraft, festlegbare Zeitmesseinrichtung (5) mit Signalisierungsmitteln (6) zur Signalisierung des Ablaufs einer vorgegebenen und/oder vorgebbaren Zeitspanne.
